# EUROPÄISCHE PATENTSCHRIFT

(11) **EP 0 944 756 B1**
(45) Veröffentlichungstag und Bekanntmachung des Hinweises auf die Patenterteilung: **28.03.2001**
(21) Anmeldenummer: 97945715.7
(22) Anmeldetag: 10.12.1997
(51) Int. Cl.: D06N 7/00, D03D 1/00, D03D 11/00, D04B 21/14

(54) **VERFAHREN ZUM KONTINUIERLICHEN HERSTELLEN EINES TEPPICHS**
METHOD FOR CONTINUOUS PRODUCTION OF A CARPET
PROCEDE POUR LA FABRICATION EN CONTINU D'UN TAPIS

(30) Priorität: 10.12.1996 CH 303296
(43) Veröffentlichungstag der Anmeldung: 29.09.1999
(73) Patentinhaber: TEXTILMA AG, 6052 Hergiswil / NW (CH)
(72) Erfinder: Reinhard, Ruedi, 6353 Weggis (CH)
(74) Vertreter: BOVARD AG - Patentanwälte
(86) Internationale Anmeldenummer: CH9700461
(87) Internationale Veröffentlichungsnummer: WO9826126

(56) Entgegenhaltungen:
- EP-A- 0 318 187
- EP-A- 0 791 455
- DE-A- 2 307 694
- US-A- 3 781 181
- US-A- 5 081 752

## Beschreibung

Die vorliegende Erfindung bezieht sich auf ein Verfahren zum kontinuierlichen Herstellen eines Teppichs gemäss dem Oberbegriff des Patentanspruchs 1 sowie auf Bahnen, die aus längs verlaufenden Steherfaden und quer dazu verlaufenden Schussfaden, die miteinander verbunden sind, gebildet sind, zur Herstellung dieses Teppichs gemäss dem genannten Verfahren.

Derartige Verfahren zur Herstellung von Teppichen sind bekannt. So zeigt beispielsweise die DE-A-2 307 694, die ein Verfahren gemäß Oberbegriff des Anspruchs 1 offenbart, das Aufschneiden einer Gewebebahn in Streifenform, die aufgestellt, aneinander gereiht und im Bereich des Gewebes miteinander verbunden werden, so dass eine Flächengebilde erhalten wird, dessen eine Oberfläche aus den freien Schussgarnenden besteht. Im Bereich der andern Oberfläche werden diese Streifen miteinander verbunden. Die Verbindung dieser Streifen erfolgt hierbei in Magazinen, in welche die einzelnen Streifen übereinander geschichtet eingelegt werden. Hierzu werden die Streifen vorgängig mit einem Klebemittel versehen. Im Magazin wird dann dieses Klebemittel getrocknet, was durch Beheizen der Magazinwände erfolgen kann, oder, falls es sich um einen Schmelzkleber handelt, aufgeschmolzen, so dass die Verbindung erreicht werden kann.

Das Aufbringen des Klebemittels auf die Streifen ist aufwendig und schwierig, die Magazine, in welchen die Verbindung der aufeinander geschichteten Streifen erfolgt, können durch das Klebemittel verschmutzt werden. Demzufolge ist nicht ausgeschlossen, dass unerwünschtes Klebemittel auch auf die florseitige Oberfläche des Teppichs gelangen kann. Um dies zu vermeiden, müssen die Magazine nach jedem Durchlauf gereinigt werden, was aufwendig und zeitraubend ist.

Als Nachteil dieses bekannten Verfahrens muss auch die Verlegung des in Stückform hergestellten Teppichs betrachtet werden, die zu einem Teppich zusammengefügt werden müssen. Insbesondere können sich hierbei Schwierigkeiten ergeben, wenn eine spezielle Musterung des Teppichs erwünscht wird.

Ein vom Anmelder entwickeltes bekanntes Verfahren zum kontinuierlichen Herstellen eines Teppichs besteht darin, dass die längsgeschnittenen Streifen einer Gewebebahn in Stapelanordnungen eingeführt und übereinander geschichtet werden. Diese Stapel werden einer Bandanordnung zugeführt und darauf abgelegt, derart, dass die Streifen quer zur Bandlaufrichtung liegen. Auf dem Band werden die zwischen jeweils zwei Stegen gehaltenen Stapel durch eine Einrichtung geführt, in welcher ein Klebemittel aufgebracht wird, welches auf der dem Band abgewandten Oberfläche eine Schicht bildet und die einzelnen Streifen und die Stapel miteinander verbindet, so dass eine fortlaufende Teppichbahn gebildet wird.

Mit diesem Verfahren kann der obengenannte Nachteil des Verlegens von Einzelstücken vermieden werden, zu verlegen sind jeweils Teppichbahnen mit einer bestimmten Breite, wobei nur noch nebeneinander liegende Teppichbahnen zusammengefügt werden müssen.

Nachteilig bei diesem Verfahren ist das aufwendige Handling, das darin besteht, dass die in Stapeln angeordneten übereinander liegenden Streifen jeweils einer weiteren Einrichtung zum Aufbringen eines Klebemittels zugeführt werden müssen, wo die Streifen aus den Stapeln auf das Band ausgestossen werden. Hierzu sind die entsprechenden Einrichtungen erforderlich, die in der Anschaffung und im Unterhalt teuer sind.

Eine Aufgabe der vorliegenden Erfindung besteht darin, das Verfahren zum kontinuierlichen Herstellen eines Teppichs derart zu verbessern, dass insbesondere das Handling vereinfacht wird und die erforderlichen Einrichtungen einfacher ausgeführt werden können.

Erfindungsgemäss erfolgt die Lösung dieser Aufgabe durch die in der Kennzeichnung des Anspruchs 1 angegebenen Merkmale.

Mit diesem erfindungsgemässen Verfahren kann in kontinuierlicher Weise eine Teppichbahn aus einer Bahn, die aus Steherfaden und Schussfaden gebildet ist, die miteinander verbunden sind, hergestellt werden, ohne dass der kontinuierliche Ablauf unterbrochen wird.

In vorteilhafter Weise wird das Klebemittel in Form eines Pulvers aufgebracht, wonach eine Heizeinrichtung durchlaufen wird, in welcher das Pulver gesintert wird und eine Schicht entsteht, die die Rückseite des Teppichs bildet. Hierbei kann zusätzlich in bekannter Weise diese Rückseite mit einem Zweitrücken zur Verstärkung versehen werden. Mit diesem Verfahren zum Aufbringen des Klebemittels wird erreicht, dass eine Verschmutzung insbesondere des Flor des Teppichs praktisch ausgeschlossen wird.

Eine weitere vorteilhafte Ausgestaltung des Verfahrens besteht darin, dass die Bahn eine Gewebebahn ist, und dass zur Herstellung der Gewebebahn Bindefäden verwendet werden, die mindestens teilweise aus einem Schmelzkleber gebildet sind. Die so hergestellte Gewebebahn wird vor dem Längsschneiden durch eine erste Heizeinrichtung geführt, in welcher der Schmelzkleber der Bindefäden geschmolzen wird und eine feste Verbindung mit den Schussfaden entsteht, so dass die danach durch den Längsschnittvorgang erhaltenen Streifen stabil sind. Beim Durchlaufen der Heizeinrichtung zur Sinterung des in Pulverform aufgebrachten Klebemittels zur Bildung der Rückseite des Teppichs erfolgt hierbei zusätzlich eine optimale Verbindung mit dem Schmelzkleber der Bindefäden und den Schussfaden.

Anstelle einer Gewebebahn kann in vorteilhafter Weise auch eine Bahn verwendet werden, die mindestens aus Steherfaden und Schussfaden gebildet wird, die durch entlang der Steherfaden verlaufende Nähnähte miteinander verbunden werden. Dadurch wird ein optimaler Zusammenhalt der längsgeschnittenen Streifen erreicht.

Es ist von Vorteil, die längsgeschnittenen Streifen während des Drehens um 90° durch Führungsmittel zu führen. Insbesondere wenn die Breite eines Streifens wesentlich anders ist als die Dicke der Gewebebahn, aus welchen die Streifen geschnitten sind, ist es vor dem Aufbringen des Klebemittels zum Verbinden der einzelnen Streifen miteinander erforderlich, die Streifen zusammen zu führen. Die entstehende Teppichbahn wird dann eine geringere Breite aufweisen, als die zugeführte Bahn. In vorteilhafter Weise entspricht die Breite der Streifen im wesentlichen der Dicke der Bahn, wodurch das Herstellungsverfahren vereinfacht wird.

Die erfindungsgemäss hergestellte Teppichbahn kann in vorteilhafter Weise in einer Wickelvorrichtung als Rolle aufgewickelt werden.

Bei der Verwendung einer normalen üblichen einlagigen Gewebebahn zur Herstellung von Teppichen gemäss dem obengenannten Verfahren kommen die erfindungsgemäss zusammengefügten Streifen derart nahe zueinander zu liegen, dass die Wirkung der Schussfaden als Teppichflor verlorengeht und nur ein "textiler Belag" wahrgenommen werden kann, was als Qualitätsverlust des gewünschten Teppichs anzusehen ist.

Deshalb besteht eine weitere Aufgabe der vorliegenden Erfindung darin, dass die Bahn als Ausgangsmaterial für die längs geschnittenen Streifen zur Herstellung der Teppichbahn so gestaltet ist, dass der Abstand der einzelnen Streifen voneinander so ist, dass die erwünschte Dichtheit des Teppichflors erreicht werden kann.

Erfindungsgemäss erfolgt die Lösung dieser Aufgabe durch die Verwendung einer Gewebebahn, wie sie in der Kennzeichnung des Anspruchs 6 näher definiert ist, oder durch die Verwendung einer Bahn, wie sie in der Kennzeichnung des Anspruchs 12 dargestellt ist.

Die Anordnung der Schussfaden in einer Doppellage und das Anbringen von Abstandfaden im Bereich der Bindefäden der Gewebebahn hat zur Folge, dass die Schussfaden von Streifen zu Streifen einen genügend grossen Abstand haben, wodurch die Florwirkung der entstehenden Teppichbahn optimal erhalten wird.

In vorteilhafter Weise wird jeweils aussenseitig an jeder Lage der Schussfaden ein Abstandfaden angebracht, der auf einfache Art bei der Herstellung der Gewebebahn eingewoben wird.

In bekannter Weise kann bei der Herstellung von derartigen Gewebebahnen durch Wechsel der Farben von Schussfaden und/oder der Art der Schussfaden ein beliebiges gewünschtes Muster auf dem herzustellenden Teppich erreicht werden.

Bei einer Bahn, deren Steherfaden und Schussfaden durch Nähnähte miteinander verbunden sind, können in vorteilhafter Weise auf einer Seite Abstandfaden angeordnet sein, welche jeweils den Steherfaden gegenüberliegend sind, wobei beim Anbringen einer Nähnaht entlang der Steherfaden jeweils der Steherfaden, die Schussfaden und der Abstandfaden vom Nähfaden durchdrungen ist.

Da der Steherfaden eines Streifens durchgehend in der herzustellenden Teppichbahn verläuft, kann dieser als Leitung für die Übertragung von Signalen und Energie ausgebildet sein.

Ein erfindungsgemässes Verfahren zum kontinuierlichen Herstellen einer Teppichbahn sowie Bahnen zur Anwendung im Verfahren werden nachfolgend unter Bezugnahme auf die Zeichnungen beispielhaft näher erläutert. Es zeigt
Fig. 1 in schematischer Darstellung eine Seitenansicht auf eine Anlage zur Herstellung einer kontinuierlichen Teppichbahn;
Fig. 2 eine Ansicht auf einen Teil der Längsschnitteinrichtung;
Fig. 3 eine Schnittdarstellung quer zu den Schussfaden durch eine Gewebebahn, die zur Herstellung von Teppichen zur Anwendung kommt;
Fig. 4 eine Schnittdarstellung durch die Gewebebahn entlang Linie IV-IV gemäss Fig. 3;
Fig. 5 und 5a eine Schnittdarstellung durch die Teppichbahn, die aus den längs geschnittenen und gedrehten Streifen der Gewebebahn hergestellt wird;
Fig. 6 eine Draufsicht auf einen Teil der längsgeschnittenen Streifen der Gewebebahn und der daraus entstehenden Teppichbahn;
Fig. 7 in schematischer Darstellung eine Seitenansicht auf einen Teil einer weiteren Anlage zur Herstellung einer kontinuierlichen Teppichbahn;
Fig. 8 in vergrösserter Darstellung der Bereich der Anlage gemäss Fig. 7, in welchem der Nähvorgang stattfindet; und
Fig. 9 eine Schnittdarstellung durch die Bahn entlang Linie IX - IX gemäss Fig. 8.

Wie in Fig. 1 dargestellt ist, wird eine Gewebebahn 1 über Leit- und Zugelemente 2 und eine Tänzerwalze 3 in Richtung des Pfeiles einer Schneideinrichtung 4 zugeführt. Die Gewebebahn 1, deren Schussfaden quer zur Zuführrichtung verlaufen, kann direkt von einem nicht dargestellten Webstuhl stammen.

Bevor die Gewebebahn 1 in die Schneideinrichtung 4 gelangt, kann sie beispielsweise zusätzlich durch eine nicht dargestellte Befeuchtungsanlage geführt werden, in welcher die Gewebebahn befeuchtet wird. Die so befeuchtete Gewebebahn 1 kann dann durch eine nicht dargestellte Gefrieranlage geführt werden, wo das Feuchtmittel gefriert. Dadurch kann eine vorübergehende Verfestigung der längszuschneidenden Gewebebahn erreicht werden, ohne diese zu verschmutzen.

Anstelle des Befeuchtens und Gefrierens der Gewebebahn 1 können bei der Herstellung der Gewebebahn 1 Bindefäden 23, 24 (Fig. 3) verwendet werden, die beispielsweise einen Kern aufweisen, der aus Glasfasern gebildet ist, wodurch die erforderliche Zugfestigkeit der Bindefäden erhalten wird, und die mit einer aus einem Schmelzkleber bestehenden Umhüllung versehen sind. Die so ausgestattete Gewebebahn durchläuft dann eine nicht dargestellte Heizeinrichtung, in welcher der umhüllende Schmelzkleber zum Schmelzen gebracht wird und eine feste Verbindung zwischen Bindefäden und Schussfaden gebildet wird. Auf die oben beschriebene Befeuchtungs- und Gefrieranlage kann bei dieser Ausführung verzichtet werden.

In der Schneideinrichtung 4 wird die Gewebebahn 1 in Längsstreifen geschnitten, wie später noch genauer beschrieben wird. Die derartig in Längsstreifen geschnittene Gewebebahn 1 wird durch ein Fördermittel 5 kontinuierlich weiter transportiert und gelangt in Führungsmittel 6.

In diesen Führungsmitteln 6 werden die längs geschnittenen Streifen einzeln gleichsinnig um 90° gedreht. Die Drehung erfolgt derart, dass die den Flor des Teppichs bildenden Schussfaden in Fig. 1 nach unten ausgerichtet sind, während der die Rückseite des entstehenden Teppichs bildende Bereich in Fig. 1 obenliegend ist.

Durch die Führungsmittel 6 soll auch erreicht werden, dass die längs geschnittenen und gedrehten Steifen danach parallel weiter geführt werden und aneinander anliegend sind.

Die durch diese längs geschnittenen Streifen gebildete Bahn 7 durchläuft, abgestützt durch ein Förderband 8 eine Einrichtung 9 zum Aufbringen eines Klebemittels, das die Form eines Pulvers aufweist. Dieses Pulver wird über die gesamte Oberfläche verteilt ausgebreitet, wonach eine Heizeinrichtung 10 durchlaufen wird. In dieser Heizeinrichtung 10 schmilzt das in Pulverform vorliegende Klebemittel, wodurch auf der Oberfläche, die die Rückseite des entstehenden Teppichs bildet, eine durchgehende Schicht entsteht. Dadurch werden die einzelnen Längsstreifen der Bahn 7 miteinander verbunden, so dass eine fortlaufende Teppichbahn 11 gebildet wird.

In bekannter Weise kann zur Verstärkung der Rückseite dieser Teppichbahn ein Zweitrücken angebracht werden, der beispielsweise die Form eines Gewebes hat.

Die so gebildete fortlaufende Teppichbahn 11 wird durch ein Zugwalzenpaar 12 geleitet, wobei diese Zugwalzen 12 gleichzeitig auch als Kühlwalzen ausgebildet sein können, und wird in einer Wickelstation 13 zu einer Teppichrolle 14 aufgewickelt. Diese in Rollen angelieferten Teppichbahnen, die beispielsweise eine Breite von etwa 80 cm bis 120 cm aufweisen können, sind einfach zu verlegen. Insbesondere können derartige Teppichbahnen beim Verlegen längsseitig aneinander gefügt werden, ohne dass die Stossstellen sichtbar werden, da im Prinzip wiederum nur zwei Streifen des Teppichs aneinander gefügt werden müssen.

Wie aus Fig. 2 ersichtlich ist, besteht die Schneideinrichtung 4 aus einer glatten Walze 15, die eine gehärtete Oberfläche aufweist, und eine parallel dazu angeordnete Messerwalze 16. Auf der Messerwalze 16 sind scheibenförmige Messer 17 angeordnet, deren gegenseitiger Abstand der Breite eines Streifens entspricht. Durch diese Messer 17, die fest gegen die glatte Walze 15 gedrückt werden und mit der gleichen Umfangsgeschwindigkeit wie die glatte Walze 15 rotieren, wird die Gewebebahn 1 in Streifen 18 geschnitten.

Eine Gewebebahn 1, wie sie im vorgenannten Verfahren zum kontinuierlichen Herstellen einer Teppichbahn 11 verwendet werden kann, ist in den Fig. 3 und 4 dargestellt. Die in bekannter Weise auf einem Webstuhl herstellbare Gewebebahn 1 weist zwei Lagen 19 und 20 von Schussfaden 21 auf. Diese beiden Lagen 19 und 20 von Schussfaden 21 sind durch Steherfaden 22 voneinander getrennt. Die Schussfaden 21 werden durch Bindefaden 23, 24 miteinander verbunden, wodurch die Gewebebahn 1 gebildet wird.

Zusätzlich sind in das Gewebe der Gewebebahn 1 beidseitig Abstandfaden 25, 26 angebracht, die quer zu den Schussfaden 21 verlaufen. Diese Abstandfaden 25, 26 sind jeweils um einen Schussfaden gewunden und überspringen aussenseitig die nachfolgenden drei Schussfaden.

In der Schnittdarstellung gemäss Fig. 4 sind mit strichpunktierten Linien 27 die Schnitte angegeben, durch welche die jeweiligen Streifen 18 gebildet werden. Hierbei ist ersichtlich, dass das Abbinden durch die Bindefäden 23 und 24 der Schussfaden 21 in einem Randbereich der Streifen 18 erfolgt ist, so dass die Schussfaden 21 im anderen Randbereich frei sind. Diese freien Enden der Schussfaden 21 bilden den Flor des so erhaltenen Teppichs.

Die Fig. 5 und 5a zeigen jeweils in einem Schnitt, der quer zur Teppichbahn 11 gelegt ist, einen Ausschnitt einer entsprechenden Teppichbahn 11. Insbesondere in der Darstellung gemäss Fig. 5 erkennt man die einzelnen Streifen 18, die durch die aufgebrachte Schicht 28, die aus einem Klebemittel gebildet ist, und die den Rücken der Teppichbahn 11 bildet, miteinander zu dieser Teppichbahn 11 verbunden sind. Durch die Abstandfaden 25, 26 wird ein Aneinanderlegen der einzelnen Streifen 18 zur Bildung der Teppichbahn 11 vermieden, dass die Streifen 18 zu nahe zueinander zu liegen kommen, so dass die freien Enden der Schussfaden 21 eine gewisse Bewegungsfreiheit aufweisen, wodurch der gewünschte Flor des Teppichs gebildet werden kann.

Wie bereits erwähnt, können die Steherfaden 22, die ja ununterbrochen entlang einer hergestellten Teppichbahn 11 verlaufen, mindestens teilweise beispielsweise aus elektrischen Leitern gebildet werden. Dadurch können beispielsweise Telefonanschlüsse oder Computeranschlüsse usw. über die im Teppich sich befindenden Leitungen vorgenommen werden, die Anschlusskabel liegen dann nicht frei im Raum herum, zusätzliche Installationen sind nicht erforderlich.

Fig. 6 zeigt in einer Draufsicht auf die Gewebebahn 1, wie durch Drehen der Streifen 18 um 90° die Teppichbahn 11 gebildet wird, wie dies zu Fig. 1 beschrieben worden ist. Bei der Verwendung der vorgängig beschriebenen Gewebebahn 1 und wie sie auch in Fig. 6 gezeigt ist, ist die Breite der einzelnen Streifen 18 im wesentlichen gleich wie die Dicke der Gewebebahn 1. Dies bedeutet, dass die Gesamtbreite der entstehenden Teppichbahn 11 etwa der Gesamtbreite der zugeführten Gewebebahn 1 entspricht. Die längs geschnittenen Streifen 18 können demzufolge beim Drehen um 90° und zur Bildung der Teppichbahn 11 im wesentlichen geradlinig weiter laufen.

In der Anlage, wie sie in Fig. 7 dargestellt ist, erfolgt eine kontinuierliche Zuführung von parallel nebeneinander angeordneten Steherfaden 22 ab nicht dargestellten Spulen. Oberhalb und unterhalb dieser Steherfaden 22 wird jeweils eine Lage von Schussfaden 21 angebracht. Die einzeln eingezogenen Schussfaden 21, die auf Länge geschnitten werden, werden durch einen kammartigen Schieber 31 und mittels trichterförmig angeordneten Führungselementen 32 in Position gebracht, wo sie in bekannter Weise durch Führungen 33 gehalten sind. Auf die obere Lage von Schussfaden 21 wird entsprechend jedem Steherfaden 22 ein Abstandfaden 25 aufgelegt.

Entlang der Steherfaden 22 bzw. der Abstandfaden 25 wird eine fortlaufende Nähnaht 34 angebracht, wozu Nähnadeln 35 vorgesehen sind, wie nachfolgend noch beschrieben wird.

Die so gebildete Bahn 36 durchläuft dann die Schneideinrichtung 4, die in diesem Ausführungsbeispiel aus zwei hintereinander angeordneten Gattermessern 37, 38 besteht, die eine hin- und hergehende Bewegung ausführen. Mit dem ersten Gattermesser 37 wird jeder zweite Längsschnitt angebracht, während im zweiten Gattermesser 38 die dazwischenliegenden Längsschnitte angebracht werden.

Die so geschnittenen Streifen 18 werden zwischen zwei Zugeinrichtungen 39, 40 um 90° gedreht, wie dies bereits zur ersten Ausführungsform beschrieben wurde, was in nicht dargestellten Führungen durchgeführt wird. Um genügend Platz zum Drehen der Streifen 18 zu haben, kann jeweils jeder zweite Streifen 18 aus der Bahnebene nach oben umgeleitet werden, während die anderen Streifen 18 aus der Bahnebene nach unten umgeleitet werden können, ersichtlich aus Fig. 7.

Die so gedrehten Streifen 18 werden, wie dies zu Fig. 1 beschrieben worden ist, der Weiterverarbeitung zur Bildung eines Teppichbands zugeführt.

Fig. 8 zeigt in vergrösserter Darstellung die Bildung der Bahn 36. Wie bereits erwähnt, werden die Schussfaden 21 paarweise innerhalb der Führungselemente 32 eingezogen und auf Länge geschnitten. Diese Schussfaden 21 werden dann mittels des kammartigen Schiebers durch den durch die Führungselemente 32 gebildeten Spalt 41 gedrückt. Unmittelbar dahinter wird die Nähnaht 34 angebracht, wobei der Nähfaden 42 den Abstandfaden 25, den Steherfaden 22 und die Schussfaden 21 durchdringt. Die Nähnaht 34 wird als Einfachkettenstich ausgeführt, wobei aber auch andere Sticharten denkbar sind.

Aus Fig. 9 ist ersichtlich, dass die Nähnähte über die gesamte Breite der so gebildeten Bahn 36, die beispielsweise 1,2 m sein kann, gleichzeitig angebracht wird. Hierzu wird eine Mehrnadelnähmaschine 43 verwendet, die bekannt ist und die hier nur schematisch angedeutet ist. Nach dem Nähen wird die so gebildete Bahn 36 in Streifen 18 geschnitten, wobei die Schnittlinien mit 27 bezeichnet sind. Die so erhaltenen Streifen werden, wie vorgängig beschrieben, weiterverarbeitet.

Die Gewebebahn 1 wie auch die Bahn 36 kann in bekannter Weise aus Fäden gebildet werden, die unterschiedliche Farben, Dicken und Materialien aufweisen, wodurch mit diesem Herstellungsverfahren eine grosse Vielfalt von unterschiedlichsten Teppichen geschaffen werden kann. Vorzugsweise sind mindestens die Abstandfaden 25 und die Steherfaden 22 gleich dick.

Es wäre auch denkbar, dass eine einlagige Gewebebahn oder Bahn verwendet wird und dass pro längsgeschnittenen Streifen zwei Abbindungsbereiche vorgesehen sind, wobei diese vorzugsweise in die äusseren Randbereiche gelegt würden. Diese Streifen können dann, beispielsweise in den Führungsmittel, zusätzlich noch derart umgebogen werden, dass die beiden abgebundenen bzw. genähten Randbereiche aufeinander zu liegen kommen. Dadurch könnten die abgebogenen Schussfaden sogenannte "Bouclés" bilden, wodurch mit dem selben Herstellungsverfahren eine ganz andere Art von Teppichen hergestellt werden könnte.

Mit diesem Verfahren zum kontinuierlichen Herstellen einer Teppichbahn können mit einer einzigen Einrichtung, wie sie in Fig. 1 schematisch dargestellt ist, pro Minute 1 bis 1,5 Laufmeter Teppichbahn hergestellt werden, wenn die Gewebebahn 1 direkt ab einem Webstuhl weiter verarbeitet wird.

## Patentansprüche

1. Verfahren zum kontinuierlichen Herstellen eines Teppichs (11), in welchem eine aus längs verlaufenden Steherfaden (22) und quer dazu verlaufenden Schussfaden (21), die miteinander verbunden sind, gebildeten Bahn (1; 36) derart in Streifen (18) längs geschnitten wird, dass deren Schussfaden (21) vorzugsweise im einen Randbereich der Streifen (18) gehalten sind und im anderen Randbereich frei sind, und die so erhaltenen Streifen (18) in einer Ebene derart aneinander gefügt und verbunden werden, dass die geschnittenen Schussfadenstücke (21) im wesentlichen parallel zueinander ausgerichtet sind und die einen Randbereiche gegeneinander zu liegen kommen, während die freien Enden der Schussfaden (21) den Flor des so erhaltenen Teppichs bilden, dadurch gekennzeichnet, dass die Bahn (1; 36) im wesentlichen kontinuierlich einer Längsschneideinrichtung (4) zugeführt wird, dass die längsgeschnittenen Streifen (18) im wesentlichen kontinuierlich weiter gefördert werden und hierbei jeder einzelne Streifen (18) gleichsinnig um etwa 90° gedreht wird, dass danach die nebeneinander angeordneten und aneinander anliegenden Streifen (18) durch eine Einrichtung (9) zum Aufbringen eines Klebemittels hindurchgeführt werden, wodurch die durch die aneinander anliegenden Streifen (18) entstehende Oberfläche, die durch die einen Randbereiche gebildet werden, beschichtet wird und die Streifen (18) miteinander verbunden werden und so eine fortlaufende Teppichbahn (11) gebildet wird.

2. Verfahren nach Anspruch 1, dadurch gekennzeichnet, dass das Klebemittel in Form eines Pulvers aufgebracht wird, und dass danach eine Heizeinrichtung (10) durchlaufen wird, in welcher das Pulver gesintert und eine Schicht (28) gebildet wird.

3. Verfahren nach Anspruch 1 oder 2, dadurch gekennzeichnet, dass die Bahn in einem Webstuhl gebildet wird und die Schussfaden (21) mit den Steherfaden (22) durch Bindefäden (23, 24) verbunden werden.

4. Verfahren nach Anspruch 3, dadurch gekennzeichnet, dass die Bindefäden (23, 24) mindestens teilweise aus einem Schmelzkleber gebildet sind, und dass die Gewebebahn (1), bevor sie längs geschnitten wird, eine erste Heizeinrichtung durchläuft.

5. Verfahren nach Anspruch 1 oder 2, dadurch gekennzeichnet, dass die Steherfaden (22) und die Schussfaden (21), durch welche die Bahn (36) gebildet wird, durch entlang der Steherfaden (22) verlaufende Nähnähte (34) miteinander verbunden werden.

6. Verfahren nach einem der Ansprüche 1 bis 5, dadurch gekennzeichnet, dass in die Bahn (36) Abstandfaden (25) eingearbeitet sind, die im wesentlichen im Bereich der Steherfaden (22) auf mindestens einer Oberfläche der Bahn (36) angeordnet werden.

7. Verfahren nach einem der Ansprüche 1 bis 6, dadurch gekennzeichnet, dass die längsgeschnittenen Streifen (18) während des Drehens um 90° mindestens teilweise durch Führungsmittel (6) geführt werden.

8. Verfahren nach einem der Ansprüche 1 bis 7, dadurch gekennzeichnet, dass die fertige Teppichbahn (11) in einer Wickelvorrichtung (13) als Rolle (14) aufgewickelt wird.

9. Verwendung einer Bahn zur Herstellung von Teppichbahnen gemäss dem Verfahren nach einem der Ansprüche 1 bis 4 oder 6 bis 8, dadurch gekennzeichnet, dass diese eine in einem Webstuhl herstellbare Gewebebahn (1) ist, deren Schussfaden (21) in zwei Lagen (19, 20) angeordnet sind und eine Doppellage bilden, welche durch die Bindefäden (23, 24) gehalten sind, und dass im Bereich der Bindefäden (23, 24) zwischen den beiden Lagen (19, 20) der Schussfaden (21) mindestens ein Steherfaden (22) angeordnet ist.

10. Verwendung einer Bahn nach Anspruch 9, dadurch gekennzeichnet, dass in jedem Bereich der Bindefäden (23, 24) mindestens ein im wesentlichen parallel dazu verlaufender Abstandfaden (25; 26) angebracht ist.

11. Verwendung einer Bahn nach Anspruch 10, dadurch gekennzeichnet, dass auf beiden Seiten der Gewebebahn (1) im Bereich der Bindefäden (23, 24) je ein Abstandfaden (25, 26) angeordnet ist, der jeweils um einen Schussfaden (21) der benachbarten Lage (19;20) gewunden ist und mindestens den nachfolgenden Schussfaden (21) dieser Lage (19; 20) überspringt und aussenseitig entlang dieser Lage (19; 20) der Schussfaden (21) verläuft.

12. Verwendung einer Bahn zur Herstellung von Teppichbahnen gemäss dem Verfahren nach einem der Ansprüche 5 bis 8, dadurch gekennzeichnet, dass die Schussfaden (21) in zwei Lagen angeordnet sind, dass zwischen den beiden Lagen die Steherfaden (22) verlaufen und auf einer der Lagen gegenüberliegend zu jedem Steherfaden (22) jeweils ein Abstandfaden (25) angebracht ist, dass entlang von jedem Steherfaden (22) jeweils eine Nähnaht (34) angebracht ist, bei welcher der Abstandfaden (25), der Steherfaden (22) und die Schussfaden (21) vom Nähfaden (42) durchdrungen sind.

13. Verwendung einer Bahn nach Anspruch 12, dadurch gekennzeichnet, dass jede Nähnaht (34) ein Einfachkettenstich ist.

14. Verwendung einer Bahn nach einem der Ansprüche 9 bis 13, dadurch gekennzeichnet, dass mindestens einer der Steherfaden (22) der Teppichbahn (11) als Leitung für die Übertragung von Signalen und Energie ausgebildet ist.

## Claims

1. Method for producing a carpet continuously (11), in which a length (1; 36) formed by longitudinally running stationary threads (22) and weft threads (21) running transversely thereto, which are connected to one another, is cut longitudinally into strips (18) in such a way that the weft threads (21) of which are preferably held in an edge area of the strips (18) and are free in the other edge area, and the strips (18) so held in a plane are put together and connected in such a way that the cut weft thread pieces (21) are oriented substantially parallel to one another and the one edge areas come to lie against each other whereas the free ends of the weft threads (21) form the pile of the carpet so obtained, characterised in that the length (1; 36) is fed essentially continuously to a longitudinal cutting device (4), in that the longitudinally cut strips (18) are conveyed further, essentially continuously, and hereby each individual strip (18) is rotated in the same direction by about 90°, in that afterwards the strips (18) disposed adjacent and contiguous to one another are led through a device (9) for applying an adhesive, whereby the surface formed by the strips (18) lying adjacent to one another, which are *<sic.* is> formed by the one edge regions, is coated and the strips (18) are connected together and a continuous length of carpet (11) is thus formed.

2. Method according to claim 1, characterised in that the adhesive in the form of a powder is applied, and in that afterwards a heating device (10) is traversed in which the powder is sintered and a coating (28) is formed.

3. Method according to claim 1 or 2, characterised in that the length is formed in a loom and the weft threads (21) are connected to the stationary threads (22) through binding threads (23, 24).

4. Method according to claim 3, characterised in that the binding threads (23, 24) are formed at least partially from a hot-melt-type adhesive, and in that the woven length (1 ) passes through a first heating device before it is cut longitudinally.

5. Method according to claim 1 or 2, characterised in that the stationary threads (22) and the weft threads (21) by means of which the length (36) is formed, are connected together by means of sewing seams (34) running along the stationary threads (22).

6. Method according to one of the claims 1 to 5, characterised in that spacing threads (25) are sewn into the length (36) which are essentially disposed in the region of the stationary threads (22) on at least one surface of the length (36).

7. Method according to one of the claims 1 to 6, characterised in that the longitudinally cut strips (18) are guided at least partially through the guide means (6) during the rotation by 90°.

8. Method according to one of the claims 1 to 7, characterised in that the completed carpet length (11) is rolled up into a roll (14) in a rolling device (13).

9. Use of a length for production of carpet lengths according to the method of one of the claims 1 to 4 or 6 to 8, characterised in that this length is a woven lengthy (1 ) which can be produced in a loom, the weft threads (21) of which are disposed in two layers (19, 20) and form a double layer held through the binding threads (23, 24), and in that in the region of the binding threads (23, 24) at least one stationary thread (22) is disposed between the two layers (19, 20) of the weft thread (21).

10. Use of a length according to claim 9, characterised in that in each region of the binding threads (23, 24) at least one spacing thread (25; 26) is provided running substantially parallel thereto.

11. Use of a length according to claim 10, characterised in that disposed on both sides of the woven length (1 ) in the region of the binding threads (23, 24) is one spacing thread (25, 26) each, which is wound in each case around a weft thread (21) of the adjacent layer (19; 20), and jumps over at least the subsequent weft thread (21) of this layer (19; 20) and runs outside along this layer (19; 20) of the weft thread (21).

12. Use of a length for producing lengths of carpet according to the method of one of the claims 5 to 8, characterised in that the weft threads (21) are disposed in two layers, in that the stationary threads (22) run between the two layers and disposed on one of the layers opposite each stationary thread (22) is one spacing thread (25) in each case, in that provided along each stationary thread (22) is one sewing seam (34) in each case, whereby the spacing thread (25), the stationary thread (22) and the weft thread (21) are penetrated by the sewing seam (42).

13. Use of a length according to claim 12, characterised in that each sewing seam (34) is a simple chain stitch.

14. Use of a length according to one of the claims 9 to 13, characterised in that at least one of the stationary thread *<sic. threads>* (22) of the carpet length (11) is designed as a conductor for transmission of signals and energy. energy.

## Revendications

1. Procédé de fabrication en continu d'un tapis (11), avec lequel une bande (1, 36) constituée par des fils de chaîne (22), qui sont longitudinaux, et des fils de trame (21), qui sont perpendiculaires aux précédents et reliés les uns aux autres, est découpée longitudinalement en rubans (18) de telle manière que leurs fils de trame (21) soient de préférence maintenus dans l'une des parties latérales des rubans (18) et libres dans l'autre partie latérale, et que les rubans (18) ainsi obtenus soient juxtaposés et reliés les uns aux autres dans un plan de telle manière que les portions de fils de trame coupés (21) soient sensiblement parallèles entre elles et que les premières parties latérales mentionnées soient placées les unes contre les autres, tandis que les extrémités libres des fils de trame (21) forment le poil du tapis ainsi obtenu, caractérisé en ce que la bande (1, 36) est amenée, d'une manière sensiblement continue, à un dispositif de coupe longitudinale (4), en ce que les rubans (18) coupés longitudinalement sont transportés plus loin d'une manière sensiblement continue, chaque ruban (18) étant tourné d'environ 90° dans le même sens, en ce que, ensuite, on fait passer les rubans (18) disposés les uns à côté des autres et en contact les uns avec les autres dans un dispositif (9) d'application d'un adhésif, ce qui a pour effet d'enduire la surface, constituée par les parties latérales d'un côté, les rubans (18) étant ainsi fixés les uns aux autres, et l'on obtient ainsi une bande (11) de tapis continue.

2. Procédé selon la première revendication, caractérisé en ce que l'adhésif est mis en place sous la forme d'une poudre et en ce que, ensuite, le tapis passe dans un dispositif de chauffage (10) dans lequel la poudre est frittée et où il se forme une couche (28).

3. Procédé selon la revendication 1 ou 2, caractérisé en ce que la bande est produite par un métier à tisser et que des ficelles (23, 24) relient les fils de trame (21) aux fils de chaîne (22).

4. Procédé selon la revendication 3, caractérisé en ce que les ficelles (23, 24) sont constituées, au moins en partie, par un adhésif fusible et en ce que la bande de tissu (1) passe dans un premier dispositif de chauffage avant d'être coupée longitudinalement.

5. Procédé selon la revendication 1 ou 2, caractérisé en ce que les fils de chaîne (22) et les fils de trame (21) qui constituent la bande (36) sont reliés entre eux par des fils à coudre (34) qui passent le long des fils de chaîne (22).

6. Procédé selon l'une des revendications 1 à 5, caractérisé en ce que des fils d'écartement (25) sont insérés dans la bande (36), ces fils étant placés sensiblement au voisinage des fils de chaîne (22), sur au moins une surface de la bande (36).

7. Procédé selon l'une des revendications 1 à 6, caractérisé en ce que les rubans (18) coupés longitudinalement passent au moins en partie par des moyens de guidage (6) pendant la rotation de 90°.

8. Procédé selon l'une des revendications 1 à 7, caractérisé en ce que le tapis en bande (11) terminé est enroulé, formant un rouleau (14), par un dispositif d'enroulage (13).

9. Utilisation d'une bande pour la fabrication de tapis en bande selon le procédé de l'une des revendications 1 à 4 ou 6 à 8, caractérisée en ce que cette bande est une bande de tissu (1) pouvant être fabriquée par un métier à tisser et dont les fils de trame (21) sont disposés en deux couches (19, 20) et forment une double couche, et sont maintenus par les ficelles (23, 24), et en ce que, près des ficelles (23, 24), entre les deux couches (19, 20) de fils de trame (21), est placé au moins un fil de chaîne (22).

10. Utilisation d'une bande selon la revendication 9, caractérisée en ce que, dans chaque domaine des ficelles (23, 24), est disposé au moins un fil d'écartement (25, 26) qui lui est sensiblement parallèle.

11. Utilisation d'une bande selon la revendication 10, caractérisée en ce que, de chaque côté de la bande de tissu (1), au voisinage des ficelles (23, 24), est placé un fil d'écartement (25, 26) qui est enroulé autour d'un fil de trame (21) de la couche voisine (19, 20) et saute au moins le fil de trame (21) suivant de cette couche (19, 20) et que le fil de trame (21) passe à l'extérieur le long de cette couche (19, 20).

12. Utilisation d'une bande pour la fabrication de tapis en bande conformément au procédé selon l'une des revendications 5 à 8, caractérisée en ce que les fils de trame (21) sont disposés en deux couches, que les fils de chaîne (22) passent entre les deux couches et que, sur l'une des couches, en face de chaque fil de chaîne (22), est disposé un fil d'écartement (25), en ce que, le long de chaque fil de chaîne (22), est disposée une couture (34) où le fil de couture (42) traverse le fil d'écartement (25), le fil de chaîne (22) et les fils de trame (21).

13. Utilisation d'une bande selon la revendication 12, caractérisée en ce que chaque couture (34) est un point de chaînette simple.

14. Utilisation d'une bande selon l'une des revendications 9 à 13, caractérisée en ce qu'au moins l'un des fils de chaîne (22) du tapis en bande (11) est réalisé sous la forme d'un câble électrique servant à transmettre des signaux et de l'énergie.
